# EUROPÄISCHE PATENTSCHRIFT

(11) **EP 0 862 020 B1**
(45) Veröffentlichungstag und Bekanntmachung des Hinweises auf die Patenterteilung: **26.02.2003**
(21) Anmeldenummer: 97121621.3
(22) Anmeldetag: 09.12.1997
(51) Int. Cl.: F23J 13/02

(54) **Deckendurchführung für eine Abgasleitung einer Heizungsanlage**
Ceiling feedthrough for an exhaust gas conduit of a heating system
Traversée de plafond pour conduite des gaz d'échappement d'une installation de chauffage

(30) Priorität: 26.02.1997 DE 19707592
(43) Veröffentlichungstag der Anmeldung: 02.09.1998
(73) Patentinhaber: Skoberne, Willi, D-64342 Seeheim-Jugenheim (DE)
(72) Erfinder: Schuchmann, Sven, 64397 Modautal (DE)
(74) Vertreter: Katscher, Helmut, Dipl.-Ing.

(56) Entgegenhaltungen:
- EP-A- 0 036 364
- FR-A- 2 558 915
- US-A- 2 976 797
- US-A- 3 087 408

## Beschreibung

Die Erfindung betrifft eine Deckendurchführung für eine Abgasleitung einer Heizungsanlage, die ein mindestens teilweise aus mineralischem Material bestehendes Schachtrohr und ein konzentrisch darin angeordnetes Innenrohr aufweist, mit einem Anschluß-T-Stück, aus dem das Innenrohr über ein Rohrknie seitlich herausgeführt ist.

Bei Abgasleitungen, die ein Innenrohr und ein konzentrisch dazu angeordnetes Außenrohr aufweisen, muß ein aus Blech bestehendes Außenrohr in Innenräumen von Gebäuden in einem Schacht angeordnet oder mit einer Isolierung versehen sein (siehe z. Bsp. US-A-2 976 797, US-A-3 087 408). Stattdessen ist es auch bekannt, das Außenrohr als Schachtrohr aus mineralischem Material herzustellen, das eine den Vorschriften entsprechende Isolierwirkung aufweist.

Bei diesen bekannten Abgasleitungen wird das Schachtrohr durch die Gebäudedecken einschließlich der Kellerdecke hindurchgeführt und endet im Heizungsraum im Keller, wo es auf einem gemauerten Sockel od. dgl. abgestützt wird, der somit die gesamte Last der Abgasleitung trägt.

Aufgabe der Erfindung ist es, eine Deckendurchführung der eingangs genannten Gattung so auszuführen, daß der Bauaufwand für einen Abstützsockel für die Abgasleitung im Keller entfällt.

Diese Aufgabe wird erfindungsgemäß dadurch gelöst, daß das Schachtrohr mit seinem unteren Rohrende auf einem auf der Deckenoberseite liegenden Stützflansch abgestützt ist, daß sich ein mit einem Randflansch an der Deckenoberseite abgestütztes Durchführungsrohr durch die Decke hindurcherstreckt und daß das Durchführungsrohr das Anschluß-T-Stück trägt.

Da bei dieser Ausführung die Last der gesamten Abgasleitung an der Deckenoberfläche abgestützt wird, entfällt die Notwendigkeit eines Abstützsockels oder einer ähnlichen Konstruktion im Kellerraum. Das Anschluß-T-Stück, aus dem das Rohrknie des Innenrohrs seitlich herausgeführt ist, hängt an der Deckendurchführung. Zugleich stützt sich das oberhalb der Kellerdecke beginnende, aus mineralischem Material bestehende Schachtrohr ebenfalls an der Deckenoberseite ab.

Dadurch wird auch der Bauaufwand beim Errichten der Abgasleitung wesentlich vereinfacht. In die Deckenöffnung wird die aus dem Stützflansch und dem Durchführungsrohr bestehende Deckendurchführung eingesetzt. Sodann wird hierauf nach oben das Schachtrohr mit dem Innenrohr errichtet, und nach unten wird das Anschluß-T-Stück angehängt.

Vorzugsweise bestehen der Stützflansch, das Durchführungsrohr und/oder das Anschluß-T-Stück aus Blech. Da in dem unter der Kellerdecke liegenden Heizungsraum keine Isolierung der Abgasleitung mehr erforderlich ist, kann auf die Verwendung von Bauteilen aus mineralischem Material und/oder entsprechende Isolierungen verzichtet werden. Das von der Deckendurchführung abgehängte Anschluß-T-Stück aus Blech ist verhältnismäßig leicht.

Gemäß einer bevorzugten Ausführungsform der Erfindung ist vorgesehen, daß der Stützflansch einen kreisringförmigen Flanschring und einen in das Schachtrohr passenden Anschlußstutzen aufweist. Damit wird in einfacher Weise eine Verbindung und Zentrierung zwischen dem Stützflansch und dem Schachtrohr erreicht, ohne daß hierfür besondere Verbindungsmittel erforderlich wären.

Der Flanschring des Stützflanschs und der Randflansch des Durchführungsrohrs sind vorzugsweise mit einem an der Deckenoberseite liegenden Stützring verbunden, vorzugsweise verschweißt, der die auftretenden vertikalen Kräfte auf die Decke überträgt.

Das Anschluß-T-Stück kann mit dem Durchführungsrohr verschraubt sein, um eine einfache Montage ohne Schweißarbeiten u. dgl. zu ermöglichen.

Nachfolgend wird ein Ausführungsbeispiel näher erläutert, das in der Zeichnung dargestellt ist.

Die Zeichnung zeigt in einem senkrechten Schnitt eine Deckendurchführung für eine Abgasleitung einer Heizungsanlage in einem Gebäude. Eine Kellerdecke 1 weist eine Öffnung 2 auf, durch die die Abgasleitung 3 der Heizungsanlage hindurchgeführt ist. Die Abgasleitung 3 weist ein aus Blech bestehendes Innenrohr 4 auf, durch das die Abgase der Heizungsanlage abgeführt werden. In den oberhalb der Kellerdecke 1 liegenden Innenräumen des Gebäudes umgibt ein aus mineralischem Material bestehendes Schachtrohr 5 das Innenrohr 4 konzentrisch. Der zwischen dem Innenrohr 4 und dem Schachtrohr 5 liegende Mantelraum 6 dient zur Luftzuführung zu der Heizungsanlage.

Ein aus Blech bestehender Stützflansch 7 ist mit einem zylindrischen Anschlußstutzen 8 von unten passend in das Schachtrohr 5 eingesteckt. Der Anschlußstutzen 8 ist mit einem ebenen, kreisringförmigen Flanschring 9 verbunden.

Ein zylindrisches, ebenfalls aus Blech bestehendes Durchführungsrohr 10 erstreckt sich durch die Öffnung 2 der Kellerdecke 1 und ist an seinem oberen Rand mit einem Randflansch 11 verbunden. Der Flanschring 9 und der Randflansch 11 sind mit einem ebenen, kreisringförmigen Stützring 12 verschweißt, der auf der Deckenoberseite 13 der Kellerdecke 1 aufliegt und mit dieser mittels Schrauben 14 verschraubt ist.

In dem unterhalb der Kellerdecke 1 liegenden Heizungsraum ist ein aus Blech bestehendes Anschluß-T-Stück 15 angeordnet, dessen nach oben ragender Stutzen 15a mit dem unteren Rand des Durchführungsrohres 10 mittels Schrauben 16 verbunden ist. Ein seitlich abgewinkelter Stutzen 15b des Anschluß-T-Stücks 15 umgibt mit Abstand einen Schenkel eines Rohrknies 16 des Innenrohrs 4, an das die zu der Heizungsanlage führende Abgasleitung angeschlossen ist.

Das Rohrknie 16 ruht auf einer Haltekonsole 17 im Anschluß-T-Stück 15. Ein nach unten ragender Stutzen 15c des Anschluß-T-Stücks 15 ist durch eine abnehmbare Klappe 18 verschlossen. Nach dem Öffnen der Klappe 18 ist eine Sichtkontrolle des Mantelraumes 6 möglich.

## Patentansprüche

1. Deckendurchführung für eine Abgasleitung einer Heizungsanlage, die ein mindestens teilweise aus mineralischem Material bestehendes Schachtrohr (5) und ein konzentrisch darin angeordnetes Innenrohr (4) aufweist, mit einem Anschluß-T-Stück (15), aus dem das Innenrohr (4) über ein Rohrknie (16) seitlich herausgeführt ist, wobei das Schachtrohr (5) mit seinem unteren Rohrende auf einem auf der Deckenoberseite (13) liegenden Stützflansch (7) abgestützt ist, wobei sich ein mit einem Randflansch (11) an der Deckenoberseite (13) abgestütztes Durchführungsrohr (10) durch die Decke (1) hindurcherstreckt und das Durchführungsrohr (10) das Anschluß-T-Stück (15) trägt.

2. Deckendurchführung nach Anspruch 1, **dadurch gekennzeichnet, daß** der Stützflansch (7), das Durchführungsrohr (10) und/oder das Anschluß-T-Stück (15) aus Blech bestehen.

3. Deckendurchführung nach Anspruch 1, **dadurch gekennzeichnet, daß** der Stützflansch (7) einen kreisringförmigen Flanschring (9) und einen in das Schachtrohr (5) passenden Anschlußstutzen (7)aufweist.

4. Deckendurchführung nach Ansprüchen 1-3, **dadurch gekennzeichnet, daß** der Flanschring (9) des Stützflansches (7) und der Randflansch (11) des Durchführungsrohrs (10) mit einem auf der Deckenoberseite (3) liegenden Stützring (12) verbunden, vorzugsweise verschweißt sind.

5. Deckendurchführung nach Anspruch 1, **dadurch gekennzeichnet, daß** das Anschluß-T-Stück (15) mit dem Durchführungsrohr (10) verschraubt ist.

## Claims

1. Ceiling leadthrough for an exhaust-gas conduit of a heating system, the said leadthrough having a shaft tube (5) consisting at least partially of mineral material and an inner tube (4) arranged concentrically therein, with a connection T-piece (15), out of which the inner tube (4) is led laterally via a tube bend (16), a shaft tube (5) being supported with its lower tube end on a supporting flange (7) lying on the ceiling top side (13), a leadthrough tube (10) supported by means of an edge flange (11) on the ceiling top side (13) extending through the ceiling (1), and the leadthrough tube (10) carrying the connection T-piece (15).

2. Ceiling leadthrough according to Claim 1, **characterized in that** the supporting flange (7), the leadthrough tube (10) and/or the connection T-piece (15) consist of sheetmetal.

3. Ceiling leadthrough according to Claim 1, **characterized in that** the supporting flange (7) has an annular flange ring (9) and a junction piece (7) fitting into the shaft tube (5).

4. Ceiling leadthrough according to Claims 1-3, **characterized in that** the flange ring (9) of the supporting flange (7) and the edge flange (11) of the leadthrough tube (10) are connected, preferably welded, to a supporting ring (12) lying on the ceiling top side (3).

5. Ceiling leadthrough according to Claim 1, **characterized in that** the connection T-piece (15) is screwed to the leadthrough tube (10).

## Revendications

1. Traversée de plafond pour une conduite de gaz d'échappement d'une installation de chauffage, qui présente un tube de gaine (5) se composant au moins partiellement de matériau minéral, et un tube interne (4) disposé concentriquement dans celui-ci, avec un raccord en T (15), hors duquel le tube interne (4) est guidé latéralement par le biais d'un coude de tube (16), le tube de gaine (5) étant supporté avec son extrémité de tube inférieure sur une bride de support (7) reposant sur la face supérieure du plafond (13), un tube de traversée (10) supporté avec une bride latérale (11) sur la face supérieure du plafond (13) s'étendant à travers le plafond (1) et le tube de traversée (10) portant le raccord en T (15).

2. Traversée de plafond selon la revendication 1, **caractérisée en ce que** la bride de support (7), le tube de traversée (10) et/ou le raccord en T (15) sont en tôle.

3. Traversée de plafond selon la revendication 1, **caractérisée en ce que** la bride de support (7) présente un anneau de bride (9) en forme de couronne et un raccord (7) s'adaptant dans le tube de gaine (5).

4. Traversée de plafond selon les revendications 1 à 3, **caractérisée en ce que** l'anneau de bride (9) de la bride de support (7) et la bride latérale (11) du tube de traversée (10) sont connectés par un anneau de support (12) se trouvant sur la face supérieure du plafond (13), de préférence par soudage.

5. Traversée de plafond selon la revendication 1, **caractérisée en ce que** le raccord en T (15) est vissé avec le tube de traversée (10).
